# FASCICULE DE BREVET EUROPEEN

(11) **EP 0 305 251 B1**
(45) Date de publication et mention de la délivrance du brevet: **08.07.1992**
(21) Numéro de dépôt: 88402000.9
(22) Date de dépôt: 01.08.1988
(51) Int. Cl.: B01F 5/04

(54) **Injecteur mélangeur sous pression**
Injektormischer unter Druck
Injector mixer under pressure

(30) Priorité: 07.08.1987 FR 8711273
(43) Date de publication de la demande: 01.03.1989
(73) Titulaire: E. + M. Lamort Société Anonyme dite:, F-51300 Vitry-le-François (FR); Stora Feldmühle Aktiengesellschaft, 40545 Düsseldorf (DE)
(72) Inventeur: Lamort, Jean-Pierre, F-51300 Vitry le François (FR)
(74) Mandataire: Loyer, Bertrand

(56) Documents cités:
- CH-A- 585 064
- DE-B- 2 345 246
- FR-A- 2 459 679
- FR-A- 2 521 869
- GB-A- 577 397
- GB-A- 802 691
- GB-A- 1 385 166
- US-A- 4 210 166

## Description

Dans l'industrie papetière, la pâte à papier fait l'objet de nombreux traitements d'épuration, séparation et filtrations diverses, de décontamination et désencrage.

La présente invention se rapporte aux dispositifs d'injections de mélange sous-pression de liquide et d'air, et notamment aux dispositifs mélangeurs de pâte à papier et d'air, utilisés dans les cellules de décontamination et de désencrage par flottation.

Une des techniques connues de décontamination et désencrage consiste à injecter de l'air dans la pâte à traîter, à l'entrée de la cellule. L'air emprisonne les charges et les particules d'encre dans des bulles, et les entraîne vers la surface pour former une mousse qui est ensuite aspirée vers un séparateur.

La qualité du désencrage dépend notamment de la qualité du mélange obtenu dans l'injecteur : il est en effet nécessaire que la pâte soit très aérée afin de retenir la quantité maximale de particules dans les bulles d'air et cette aération doit être la plus homogène et la plus régulièrement répartie dans la pâte : les bulles doivent être de très petites tailles ; et il faut éviter la présence même irrégulière de grosses bulles.

Dans la technique des mélanges liquide-gaz, de très nombreux injecteurs ont été étudiés, chacun donnant des résultats particuliers correspondant au problème spécifique à résoudre.

Dans la pratique, les écoulements des fluides se faisant à grande vitesse dans ces injecteurs, il suffit d'une légère variation soit de dimensions, soit de disposition des éléments, soit encore de structure pour que les résultats soient considérablement modifiés. En outre, il est habituellement impossible de prévoir les résultats de fonctionnement d'un injecteur placé dans des conditions différentes de celles pour lesquelles il a été conçu. Notamment, on ne peut pas transposer les résultats d'un injecteur-mélangeur gaz-gaz à ceux d'un injecteur-mélangeur liquide-liquide, et encore moins à ceux d'un injecteur-mélangeur liquide-gaz.

Dans le domaine de l'aération de la pâte à papier avant désencrage, il ne s'agit pas de mélanger deux corps de phases identiques, ni seulement d'introduire de l'air dans un liquide comportant de l'encre et une grande quantité de fibres, il s'agit avant tout de former des bulles, en très grande nombre, et toutes de taille semblable.

On utilise généralement des injecteurs comportent une entrée de liquide sous pression et une sortie en forme de tuyère ; entre l'entrée et la sortie on dispose une entrée d'air et un cylindre dans lequel l'air, aspiré par l'écoulement du liquide, s'y mélange avant d'atteindre la partie conique de la sortie. Un dispositif de ce genre est décrit au brevet CH-A-581 493.

Ces injecteurs comportent habituellement un tube d'arrivée d'air dont l'extrémité est coaxiale à l'alimentation en liquide. En fonctionnement, on observe en fait autour de l'extrémité du tube d'air, la formation d'un anneau d'air, l'air se mélangeant à l'eau à l'extrémité aval de l'anneau. Cependant, le mélange n'est pas toujours de bonne qualité car l'anneau est trop court ou trop mince, ou le mélange est irrégulièrement réparti. Il s'ensuit que la formation des bulles est irrégulière et le désencrage obtenu est médiocre.

Il existe également des injecteurs-mélangeurs dans lesquels la pâte s'écoule dans une conduite tubulaire en forme de tuyère. Dans la partie la plus étroite est logé un profil de section longitudinale en forme d'aile. L'air est introduit à peu près radialement dans la partie la plus étroite. Un tel dispositif est décrit au brevet WO-A-85 01888.

Cependant, de tels types d'injecteurs ne donnent encore que de médiocres résultats.

La quantité d'air aspirée dans ce type d'injecteur est principalement fonction de la pression d'alimentation; elle peut par exemple être de l'ordre de 150% du volume de liquide ; cependant le problème n'est pas tant d'obtenir un grand débit d'air aspiré mais plutôt d'assurer une grande et constante homogénéité du mélange liquide-air.

Il s'avère aussi que la quantité de liquide elle-même ne peut dépasser une certaine limite car la vitesse de sortie serait trop élevée, et l'impact des bulles, en sortie, contre l'air ambiant, les ferait s'éclater et l'encre ensuite retournerait en phase liquide.

Le débit de liquide accepté par un injecteur ne peut pas être indefiniment augmenté, en agrandissant la section du cylindre de mélange : il existe une section maximale. Par exemple il s'avère que pour un diamètre supérieur à environ 8mm, l'aération devient irrégulière : formation de grosses bulles, débit d'air variable, désencrage de moindre qualité.

Aussi on résoud ce problème généralement en utilisant plusieurs injecteurs classiques alimentés en parallèle. Mais ces injecteurs sont de faibles sections et présentent alors l'inconvénient de se boucher facilement : lors des arrêts de fonctionnement les impuretés se déposent dans les conduites, en amont des injecteurs, s'agglomèrent et sèchent assez rapidement. Au démarrage suivant, elles se décollent et provoquent des obturations des injecteurs. Ces injecteurs qui sont généralement formés d'un seul bloc doivent être démontés entièrement afin de les déboucher.

Le brevet GB-A-1 582 898 décrit un autre dispositif d'injection et mélange dans lequel la conduite d'alimentation en liquide est divisée en une pluralité de petites buses, débouchant dans une chambre commune alimentée en air. En face de chacune de ces buses, on dispose une sortie en forme de venturi.

Cependant, si ce dispositif peut fonctionner comme une pompe, il ne donne pas de résultats satisfaisants dans ce désencrage: les bulles sont irrégulières et éclatent en laissant échapper l'encre.

La présente invention a pour objectif un injecteur de mélange liquide-air à grand débit, forte et régulière aération du liquide et qui résoud les problèmes de bouchage.

Elle a pour objet un dispositif de mélange de pâte à papier et d'air du type injecteur sous pression comportant une alimentation axiale en pâte sous pression, une alimentation latérale en air, au moins un tube d'injection comprenant successivement une conduite d'entrée convergente, un espace d'aération, un entonnoir de réception et centrage du jet, une conduite cylindrique de mélange, et une conduite de sortie et de tirage divergente, de longueur au moins égale à celle de la conduite du mélange, et dans lequel l'alimentation en air est à la pression atmosphérique caractérisé en ce que, en combinaison :
- l'espace d'aération est plan, à la forme d'un disque circulaire limité par les parois d'une chambre cylindrique d'axe parallèle à l'axe de l'injecteur, il présente une épaisseur d'au moins 5 mm, la conduite d'entrée y débouche perpendiculairement transversalement, et il est alimenté tangentiellement de façon à former un courant d'air tournant dans la chambre;
- la longueur de la conduite de mélange est comprise entre 4 et 9 fois son diamètre.
- l'angle α d'ouverture du cône de la conduite de sortie est compris entre 1 et 3°.

L'injecteur est encore remarquable par les caractéristiques suivantes :
- l'entrée d'air (9) est disposée horizontalement à la partie inférieure de l'injecteur (1).
- il comporte une pluralité de tubes d'injection (2) parallèles disposés en couronne autour d'un tube d'injection (2) central, et tous ont les mêmes dimensions.
- le diamètre d'entrée (15) de l'entonnoir (10) est égal au maximum à 1,5 fois celui de la conduite d'entrée (7), et la longueur de l'entonnoir est égale à son diamètre (15) d'entrée.
- l'épaisseur d'aération est au plus de 15 mm.
- le diamêtre de la conduite de mélange est constant et légèrement supérieur à celui de la conduite d'entrée,
- la longueur de la conduite de mélange est très supérieure à son diamètre, de l'ordre de 4 à 9 fois ;
- la longueur de la conduite de sortie est au moins égale à celle de la conduite de mélange et l'angle α d'ouverture du cône est de l'ordre de 1 à 3°.

L'injecteur est encore remarquable par les caractéristiques suivantes :
- l'entrée d'air est disposée horizontalement à la partie inférieure de l'injecteur ;
- l'injecteur comporte une pluralité de tubes d'injection parallèles, disposés en couronne autour d'un tube d'injection central, et tous ont les mêmes dimensions ;
- la conduite de mélange de chaque tube comporte un entonnoir de réception et centrage du jet, convergeant vers ladite conduite de mélange ;
- le diamêtre d'entrée de l'entonnoir est égal au maximum à 1,5 fois celui de la conduite d'entrée, et la longueur de l'entonnoir est sensiblement égale à son diamètre ;
- l'espace d'aération a la forme d'un disque circulaire dans lequel débouchant perpendiculairement les conduites d'entrée de la pâte.
- ledit disque étant d'épaisseur susbtantiellement voisine du diamètre d'une conduite d'entrée, et il comporte une arrivée d'air tangentielle ;
- l'épaisseur du disque d'aération est comprise entre 5 et 15 mm, de préférence entre 10 et 12 mm.
- l'injecteur est constitué de deux pièces, l'une comportant la ou les conduites d'entrée et une conduite d'arrivée d'air tangentielle, l'autre comportant les entonnoirs de réception et centrage des jets, les conduites de mélange, les cônes de sortie divergents, les deux pièces étant assemblées par vissage ou autre moyen connu, de telle sorte que l'assemblage forme entre les deux pièces, un espace, communicant avec la conduite d'arrivée d'air, en forme de disque plan ou de cylindre, séparant les conduites d'entrée de liquide des conduites de sortie de mélange.

L'injecteur selon l'invention apporte les avantages suivants :
1°- l'aération du liquide est améliorée en qualité et en régularité : débit d'air aspiré élevé suivi d'un désencrage important. L'amélioration est remarquable même avec des pourcentages d'air importants, de l'ordre de 150%.
2°- L'installation est simplifiée car il est possible de remplacer par exemple, les 16 injecteurs unitaires répartis actuellement sur la périphérie de la cellule, par un ou deux injecteurs multiples selon l'invention.
3°- Le nettoyage est aisé du fait de la conception en deux parties facilement démontables.

A titre d'exemple et pour mieux comprendre l'invention, on a représenté au dessin annexé :
Figure 1 une vue schématique de face d'un injecteur selon l'invention;
Figure 2 une vue en coupe A-A longitudinale de l'injecteur de la figure 1.

Comme le montre le dessin, l'injecteur 1 est de forme générale cylindrique et comporte une pluralité de tubes d'injection 2 parallèles et de préférence identiques : six tubes 2 périphériques régulièrement répartis en couronne autour d'un tube central, chacun étant à égale distance de ses voisins immédiats.

Mais l'invention n'est pas limitée à cet exemple de réalisation et l'injecteur 1 peut comporter un plus ou moins grand nombre de tubes, voire n'en comporter qu'un seul.

Chaque tube comporte une conduite d'entrée 3 du liquide, une zone 4 d'aération et de mélange du liquide et de l'air, et une conduite 5 de sortie.

La conduite d'entrée 3 comporte un tronc de cône 6 convergent, suivi d'un cylindre 7, tous deux de sections circulaires. La section cylindrique 7 peut être très courte, elle peut même être inexistante, sa fonction est de stabiliser la direction de l'écoulement après le cône d'entrée 6.

La zone 4 d'aération et de mélange d'un tube 2 comporte successivement:
- un espace d'aération 8 limité par les parois 25 d'une chambre de section circulaire, communicant avec l'extérieur par une conduite 9 d'entrée d'air, disposée tangentiellement à la chambre et perpendiculairement à la direction d'écoulement du liquide ;
- un tronc de cône convergent, ou entonnoir de centrage du jet 10, de section circulaire, suivi d'un cylindre de mélange 11 de section circulaire.
- la conduite de sortie 5 d'un tube 2 comportant un divergent 12, de section circulaire, de tirage ou détente de mélange mousseux.

Les différentes parties tronconiques et cylindriques de chaque tube sont coaxiales.

La chambre cylindrique 8 est un volume unique, commun à tous les tubes d'injection 2 de telle sorte que l'injecteur comporte un faisceau de tubes d'entrée 3 qui débouchent tous dans la chambre 8, et un faisceau de tubes de sortie 5, qui partent de la chambre 8 vers la sortie de l'injecteur 1.

La chambre 8 présente en fait vis-à-vis du liquide une lame d'air 23 plane que le jet doit traverser ; cette lame est de préférence perpendiculaire à l'axe 24 longitudinal de l'injecteur. Le jet dans l'espace de la chambre est ainsi en permanence entièrement entouré d'air et il peut s'aérer au maximum. Dans l'exemple de réalisation, la lame 23 est limitée à un espace en forme de chambre 8, mais il est également possible de ne pas limiter l'espace à une chambre, en séparant les pièces d'entrée des pièces de mélange et sortie, et en les maintenant alignées coaxialement avec une certaine distance entre elles. Avec une telle variante le jet traverserait une lame d'air 23 non limitée aux parois d'une chambre.

Le diamètre 13 du cylindre de mélange est supérieur au diamètre 14 de sortie du cylindre 7 d'entrée afin d'accepter un débit de liquide aéré, lequel est supérieur au débit de liquide seul, et le diamètre 15 d'entrée de l'entonnoir de centrage 10 est sensiblement supérieur au diamètre 14 du cylindre 7 d'entrée pour présenter une grande surface de réception au jet de liquide provenant du cylindre 7.

Le fonctionnement l'injecteur 1 est le suivant :
- le liquide est alimenté sous pression dans les tubes 2 d'entrée; sa vitesse augmente dans la section tronconique d'entrée 6 ; il pénètre dans la lame d'air 23 et la traverse sous forme d'un jet, puis pénètre dans l'entonnoir de centrage 10.

Le passage du liquide à grande vitesse à travers la lame d'air 23 limitée par la chambre 8 lui permet une parfaite aération.

La conduite 9 d'arrivée d'air dans la chambre 8 est disposée tangentiellement et perpendiculairement à la direction des tubes 2 afin de créer un mouvement tournant, favorisant le mélange de l'air dans le liquide et surtout favorisant le nettoyage de ladite chambre.

En outre cette conduite est disposée inférieurement sous l'axe d'écoulement, cette disposition permet :
1°- d'évacuer immédiatement le liquide résiduel lorsque le fonctionnement de l'installation est arrêté, et d'éviter la formation de croûte;
2°- en cas d'obstruction d'une des conduites 10,11,12, de renvoyer le liquide provenant de la conduite d'entrée 3 correspondante, dans les autres conduites 10,11,12, et de briser les particules qui sont à l'origine de l'obstruction.

Le liquide arrive ensuite dans la partie cylindrique 11 de la zone de mélange 4 où se réalise le mélange air-liquide sous forme de bulles de très faibles dimensions et où l'encre et les contaminants sont piégés.

En fin de parcours le mélange pénètre et traverse le cône divergent 12 de sortie, qui est un cône de tirage.

Afin que cette structure d'injecteurs puisse fonctionner correctement, il est important d'observer les ordres de grandeurs des dimensions suivantes :
- la conduite de mélange est de section constante légèrement supérieure à celle de la conduite d'entrée;
- la conduite de mélange est de longueur très supérieure à son diamètre, de l'ordre de 4 à 8 fois et plus ;
- la conduite de sortie est de longueur au moins égale à celle de la conduite de mélange, et l'angle α d'ouverture du cône de tirage est très faible, de l'ordre 1° à 3° ;
- la section d'entrée de l'entonnoir est au plus égale à 1,5 fois celle de la section de la conduite d'entrée;
- la longueur de l'entonnoir est très petite ; au plus elle est égale à son diamètre.
- l'épaisseur de la lame d'air 23 est voisine du diamètre 14 d'une conduite d'entrée.
- l'épaisseur de la lame d'air 23 est comprise entre 5 et 15 mm, de préférence entre 10 et 12 mm. Cette épaisseur est en relation avec la longueur des fibres. Lorsqu'il y a un début de bouchage il faut que les fibres puissent se répartir dans la chambre 25 et s'écouler par un tube non bouché. Le fait que l'épaisseur de la lame d'air 23 soit de même grandeur que la longueur des fibres, évite ainsi le bouchage de l'injecteur, et assurance son débouchage.

L'exemple de réalisation illustré présente les caractéristiques dimensionnelles suivantes :
- la pente de l'entonnoir 10 de centrage est de l'ordre de 7%, de même que celle du cône d'entrée 6,
- le rapport d'ouverture du cône de tirage 12 est inférieur à 2%, soit un angle α d'environ 1°30′, mais ces caractéristiques ne sont pas obligatoires;
- pour un diamètre 14 de la conduite d'entrée , de 12 mm, le diamètre 15 de l'entonnoir est de l'ordre de 16 mm, la longueur de l'entonnoir de l'ordre de 6 mm, le diamètre 13 de la conduite de mélange est de l'ordre de 14 mm et sa longueur de 60 à 120 mm, la longueur du cône de sortie est de 70 à 140 mm, l'angle α de 1° environ, et l'épaisseur de la lame d'air est comprise entre 10 et 12 mm.

De tels injecteurs multiples apportent à la fois les avantages des gros injecteurs (débit important) et des petits injecteurs (aération maximale) sans en avoir les inconvénients (entretien important, équipements coûteux: vannes, ...)

En outre dans la variante illustrée, l'injecteur 1 est réalisé en deux pièces 20,21 assemblées l'une contre l'autre par vissage 22 : la pièce d'entrée 20 comporte la zone d'entrée 3, la pièce de sortie 21 comporte l'entonnoir 10 de centrage, le cylindre 11 de mélange, et le cône de détente 12 de sortie. Un évidement cylindrique est prévu sur l'une des pièces 20 ou 21, (dans l'exemple c'est la pièce 20) pour former la chambre 8 qui définit une cavité en forme de lame d'air 23. Une cavité est creusée latéralement dans la pièce évidée pour former l'arrivée d'air tangentielle 9.

## Revendications

1. Dispositif de mélange de pâte à papier et d'air du type injecteur sous pression comportant une alimentation axiale en pâte sous pression, une alimentation latérale en air, au moins un tube d'injection (2) comprenant successivement une conduite d'entrée convergente (7), un espace d'aération (8), un entonnoir (10) de réception et centrage du jet, une conduite cylindrique de mélange, et une conduite de sortie et de tirage divergente, de longueur au moins égale à celle de la conduite du mélange et dans lequel l'alimentation en air est à la pression atmosphérique caractérisé en ce que, en combinaison :
- l'espace d'aération (8) est plan, à la forme d'un disque circulaire (23) limité par les parois (25) d'une chambre cylindrique d'axe parallèle à l'axe (24) de l'injecteur, il présente une épaisseur d'au moins 5 mm, la conduite d'entrée (7) y débouche perpendiculairement transversalement, et il est alimenté tangentiellement de façon à former un courant d'air tournant dans la chambre;
- la longueur de la conduite (11) de mélange est comprise entre 4 et 9 fois son diamètre (13);
- l'angle α d'ouverture du cône de la conduite de sortie est compris entre 1 et 3°.

2. Dispositif de mélange de liquide et d'air selon la revendication 1, caractérisé en ce que l'entrée d'air (9) est disposée horizontalement à la partie inférieure de l'injecteur (1).

3. Dispositif de mélange de liquide et d'air selon la revendication 1, caractérisé en ce que l'injecteur (1) comporte une pluralité de tubes d'injection (2) parallèles disposés en couronne autour d'un tube d'injection (2) central, et tous ont les mêmes dimensions.

4. Dispositif de mélange de liquide et d'air selon la revendication 1, caractérisé en ce que le diamètre d'entrée (15) de l'entonnoir (10) est égal au maximum à 1,5 fois celui de la conduite d'entrée (7), et la longueur de l'entonnoir est égale à son diamètre (15) d'entrée.

5. Dispositif de mélange de liquide et d'air selon la revendication 1 caractérisé en ce que l'épaisseur d'aération est au plus de 15 mm.

## Claims

1. Device of the pressurized injector type for mixing paper pulp and air comprising an axial pressurized pulp supply, a lateral air supply, at least one injection tube (2) comprising successively a convergent inlet pipe (7), an aeration space (8), a funnel portion (10) for receiving and centring the jet, a cylindrical mixing pipe and a divergent drawing and outlet pipe which is at least as long as the mixing pipe and in which the air supply is at atmospheric pressure, characterised in that in combination:
- the aeration space (8) is planar, in the form of a circular disc (23) delimited by the walls (25) of a cylindrical chamber having an axis parallel to the axis (24) of the injector, and is at least 5 mm thick, the inlet pipe (7) opening out thereinto transversely in a perpendicular manner, and it is supplied tangentially so as to form an air current circulating in the chamber;
- the length of the mixing pipe (11) is between 4 and 9 times that of its diameter (13);
- the opening angle α of the outlet pipe taper is between 1 and 3°.

2. Device for mixing liquid and air according to Claim 1, characterised in that the air inlet (9) is disposed horizontally to the lower part of the injector (1).

3. Device for mixing liquid and air according to Claim 1, characterised in that the injector (1) comprises a plurality of parallel injection tubes (2) which are disposed in a ring about a central injection tube (2) and all have the same dimensions.

4. Device for mixing liquid and air according to Claim 1, characterised in that the inlet diameter (15) of the funnel portion (10) is at most 1.5 times that of the inlet pipe (7), and the length of the funnel portion is equal to its inlet diameter (15).

5. Device for mixing liquid and air according to Claim 1, characterised in that the aeration thickness is at most 15 mm.

## Patentansprüche

1. Vorrichtung zum Mischen von Papierbrei und Luft in Form eines Druck-Injektors mit einer axialen Zufuhr von Brei unter Druck, einer seitlichen Luftzufuhr, wenigstens einem Injektorrohr (2), das nacheinander einen sich verjüngenden Einlaßkanal (7), einen Belüftungsraum (8), einen Trichter (10) zur Aufnahme und Zentrierung des Strahls, einen zylindrischen Mischkanal sowie einen sich verbreiternden Auslaß- und Abzugskanal aufweist, dessen Länge mindestens gleich der des Mischkanals ist und in dem die Zufuhr von Luft unter Atmosphärendruck erfolgt,
**gekennzeichnet** durch folgende Kombination:
- der Belüftungsraum (8) ist eben in Form einer Kreisscheibe (23) ausgebildet, die durch die Wände (25) einer zylindrischen Kammer, deren Achse parallel zur Achse (24) des Injektors verläuft, begrenzt wird, wobei der Belüftungsraum (8) eine Weite von wenigstens 5 mm aufweist, der Einlaßkanal (7) senkrecht quer in diesen einmündet und der Belüftungsraum tangential so gespeist wird, daß ein in der Kammer umlaufender Luftstrom ausgebildet wird;
- die Länge des Mischkanals (11) liegt zwischen dem 4- und 9-fachen seines Durchmessers (13), und
- der Kegel-Öffnungswinkel α des Auslaßkanals liegt zwischen 1° und 3°.

2. Vorrichtung zum Mischen von Flüssigkeit und Luft nach Anspruch 1, dadurch gekennzeichnet, daß der Lufteinlaß (9) horizontal am unteren Teil des Injektors (1) angeordnet ist.

3. Vorrichtung zum Mischen von Flüssigkeit und Luft nach Anspruch 1, dadurch gekennzeichnet, daß der Injektor (1) eine Mehrzahl von parallelen Injektorrohren (2) aufweist, die kranzförmig um ein zentrales Injektorrohr (2) herum angeordnet sind und alle die gleichen Abmessungen aufweisen.

4. Vorrichtung zum Mischen von Flüssigkeit und Luft nach Anspruch 1, dadurch gekennzeichnet, daß der Einlaßdurchmesser (15) des Trichters (10) höchstens gleich dem 1,5fachen des Durchmessers des Einlaßkanals (7) und die Länge des Trichters gleich seinem Einlaßdurchmesser (15) ist.

5. Vorrichtung zum Mischen von Flüssigkeit und Luft nach Anspruch 1, dadurch gekennzeichnet, daß die Weite der Belüftung höchstens 15 mm beträgt.
